# EUROPÄISCHE PATENTSCHRIFT

(11) **EP 4 343 125 B1**
(45) Veröffentlichungstag und Bekanntmachung des Hinweises auf die Patenterteilung: **16.04.2025**
(21) Anmeldenummer: 23195991.7
(22) Anmeldetag: 07.09.2023
(51) Int. Cl.: F01N 13/00

(54) **ROHRKONSTRUKTION, ABGASANLAGE AUFWEISEND EINE ROHRKONSTRUKTION UND FAHRZEUG AUFWEISEND EINE ABGASANLAGE ODER EINE ROHRKONSTRUKTION**
PIPE CONSTRUCTION, EXHAUST SYSTEM HAVING A PIPE CONSTRUCTION AND VEHICLE HAVING AN EXHAUST SYSTEM OR A PIPE CONSTRUCTION
STRUCTURE DE TUYAU, SYSTÈME D'ÉCHAPPEMENT COMPRENANT UNE STRUCTURE DE TUYAU ET VÉHICULE COMPRENANT UN SYSTÈME D'ÉCHAPPEMENT OU UNE STRUCTURE DE TUYAU

(30) Priorität: 21.09.2022 DE 102022124283
(43) Veröffentlichungstag der Anmeldung: 27.03.2024
(73) Patentinhaber: MAN Truck & Bus SE, 80995 München (DE)
(72) Erfinder: Albert, Herbert, 80995 München (DE); Ebert, Christoph, 80995 München (DE)
(74) Vertreter: v. Bezold & Partner Patentanwälte - PartG mbB

(56) Entgegenhaltungen:
- EP-A1- 3 978 896
- DE-A1- 102011 086 447
- DE-A1- 102017 101 940
- DE-B3- 10 245 297
- US-A1- 2005 160 840
- US-A1- 2013 213 013
- US-B2- 8 756 913

## Beschreibung

Die Erfindung betrifft eine Rohrkonstruktion, vorzugsweise zur Integration in eine Abgasanlage eines Fahrzeugs. Die Erfindung betrifft ferner eine Abgasanlage aufweisend ein Abgasrohr, das fluidisch mit der Rohrkonstruktion in Verbindung steht und ein Fahrzeug aufweisend die Rohrkonstruktion oder die Abgasanlage.

Zum Stand der Technik ist zunächst auf die Dokumente DE 10 2017 101940 A1, DE 10 2011 086447 A1, US 2013/213013 A1, EP 3 978 896 A1, US 8 756 913 B2 und DE 102 45 297 B3 zu verweisen.

Das Dokument DE 102017 101940 A1 beschreibt ein Verfahren und ein System zum Abfühlen von Feinstaubpartikeln in einem Abgassystem eines Fahrzeugs. Ein beispielhaftes System umfasst einen Feinstaubsensor innerhalb eines Rohrs, der konfiguriert ist, um einen Teil von Abgas in dem Abgasdurchlass aufzunehmen.

Das Dokument DE 10 2011 086447 A1 offenbart eine Abgasprobenentnahmevorrichtung, die dazu ausgelegt ist, in eine Abgasleitung eingekoppelt zu sein und von einem Bestandteil eines darin strömenden Motorabgases eine Probe zu nehmen. Die Probenentnahmevorrichtung umfaßt eine Umhüllung mit einer stromaufseitigen und einer stromabseitigen Oberfläche, die durch eine gekrümmte Seitenoberfläche verbunden sind.

Das Dokument US 2013/213013 A1 betrifft ein Sensormodul zum Erfassen der Eigenschaften eines Fluids, das durch eine Fluidleitung strömt. Das Sensormodul umfasst eine Probensonde mit mindestens einem Probenarm, der sich von einem Seitenwandabschnitt der Fluidleitung radial nach innen zu einem Mittelabschnitt der Fluidleitung erstreckt, einen Fluidströmungskanal definiert und eine Mehrzahl von Einlassöffnungen umfasst.

Das Dokument EP 3 978 896 A1 beschäftigt sich mit einem Abgassystem, umfassend einen Abgaskanal mit einer Innenfläche, die einen Abgasdurchlass definiert, der sich entlang einer Achse erstreckt. Mindestens eine Sensoröffnung befindet sich in der Abgasleitung und ist so konfiguriert, dass sie einen Abgassensor empfängt.

Das Dokument US 8 756 913 B2 bezieht sich auf ein Sensormodul, das eine Sensorsonde umfasst, die mindestens zwei Arme aufweist, die an einer zentralen Position miteinander gekoppelt sind. Jeder der mindestens zwei Arme erstreckt sich von der zentralen Position aus radial nach außen.

Das Dokument DE 102 45 297 B3 stellt eine Vorrichtung zur Messung von Gasinhaltsstoffen in einem Abgasrohr bereit. Die Vorrichtung weist einen Einlauf, eine Messkammer und einen Rücklauf aufweisenden Bypass, über den ein aus dem Hauptgasstrom abgezweigter Teilgasstrom der Messkammer zugeführt wird, in der eine Gasmesssonde vorgesehen ist.

Handelsübliche Fluidsensoren (z. B. NOx- oder NH₃-Sensoren), wie sie in Abgasanlagen für z. B. Kraftfahrzeuge Verwendung finden, sind in der Regel mittels Gewindestutzen in das Abgasrohr eingeschraubt und ragen, je nach Rohrdurchmesser, nur gering in den Rohrquerschnitt. Daher sind sie nicht in der Lage, Messwerte, wie z. B. Konzentrationen, im Querschnitt zu erfassen, die außerhalb der Eindringtiefe des Sensors vorhanden sind.

Z. B. aufgrund einer ungleich über einen Rohrquerschnitt verteilten Strömung (oder aufgrund eines inhomogenen Strömungsprofils) oder aufgrund ungleich über den Rohrquerschnitt verteilter Stoffwerte (z. B. NOx oder NH₃) kann es wünschenswert sein, auch Messwerte, wie z. B. Konzentrationen, zu erfassen, die außerhalb der Eindringtiefe des Sensors näher an einem Mittelpunkt des Rohrquerschnitts liegen. Zur Erfassung eines mittleren Messwerts kann zudem eine möglichst gute Homogenisierung des Fluids und der darin enthaltenen Abgaskomponenten vor seiner Messung wünschenswert sein.

Das Dokument EP 1 624 295 A1 beschreibt eine Einrichtung mit einem Sensor zur Bestimmung von einem oder mehreren Bestandteilen eines in einem Installationskanal strömenden Mediums. Die Einrichtung hat ein Gehäuse und einen damit verbundenen Hauptkanal, der an einem dem Gehäuse abgewandten Ende geschlossen ist und der in den Installationskanal ragt. Der Hauptkanal hat eine vom Ende entfernte Öffnung, die eine Verbindung zwischen dem Hauptkanal und dem Installationskanal schafft. Der Hauptkanal hat ferner eine weitere Öffnung, die eine Verbindung zwischen dem Hauptkanal und dem Installationskanal schafft. Das Medium strömt somit zwischen den Öffnungen, durch den Hauptkanal am Sensor vorbei.

In derartigen Anordnungen Lösungen findet eine Mittelung von über den Rohrquerschnitt vorliegenden Messwert- oder Konzentrationsunterschieden weiterhin nur unvollständig statt. Ferner findet in bekannten Lösungen meist nur eine unzureichende Homogenisierung des Fluids vor der Messung statt, wodurch fehlerhafte Messungen begünstigt werden.

Eine Aufgabe der Erfindung ist es, eine verbesserte und/oder alternative Technik zur Entnahme von Fluid und Zuführung des entnommenen Fluids an eine Messeinrichtung bereitzustellen, mittels der vorteilhaft eine bessere Mittelung von über einen Rohrquerschnitt vorliegenden Messwertunterschieden ermöglicht wird, insbesondere eine im Wesentlichen Homogenisierung des entnommenen Fluids vor der Messeinrichtung.

Diese Aufgabe kann mit den Merkmalen des unabhängigen Anspruchs gelöst werden. Vorteilhafte Weiterbildungen sind in den Unteransprüchen offenbart oder ergeben sich aus der folgenden Beschreibung bevorzugter Ausführungsbeispiele der Erfindung.

Die Erfindung betrifft eine Rohrkonstruktion, vorzugsweise zur Integration in eine Abgasanlage eines Fahrzeugs.

Die Rohrkonstruktion weist ein Rohr zum Führen eines Fluids (z. B. zum Führen eines Abgases einer Brennkraftmaschine) und mindestens ein Sammelrohr auf. Die Rohrkonstruktion kann im Kontext der Erfindung auch mehrere Sammelrohre aufweisen.

Das Rohr weist einen (z. B. sich verändernden und/oder im Wesentlichen gleichbleibenden) Rohrquerschnitt auf.

Das mindestens eine Sammelrohr weist zwei offene Rohrenden und mindestens eine Öffnung zur Entnahme von Fluid aus dem Rohrquerschnitt auf. Das mindestens eine Sammelrohr kann z. B. als Mehrlochsonde ausgebildet sein.

Das mindestens eine Sammelrohr ist in dem Rohrquerschnitt angeordnet. Beispielsweise kann das mindestens eine Sammelrohr in den Rohrquerschnitt ragen. Optional erstreckt sich das mindestens eine Sammelrohr über den gesamten Rohrquerschnitt.

Die Rohrkonstruktion weist ferner einen Sammelraum auf, der fluidisch mit den zwei offenen Rohrenden verbunden ist. Über den Sammelraum ist entnommenes Fluid einer Messeinrichtung zuführbar.

Die Messeinrichtung dient vorzugsweise zur Messung einer im Wesentlichen mittleren Konzentration von Abgaskomponenten in einer Abgasanlage, insbesondere zur Bestimmung der Stickstoff- und/oder Ammoniak-Konzentration zweckmäßig mittels zumindest eines NOx-Sensors.

Ein Vorteil der Erfindung kann z. B. sein, dass eine Fluidentnahme an einer weiter innenliegenden Position und/oder über einen größeren Rohrquerschnitt ermöglicht wird. Ferner kann es zu einer besseren Homogenisierung des Fluids kommen. Insgesamt kann sich eine bessere Mittelung (z. B. zur Messung der mittleren Konzentration von Abgaskomponenten in einer Abgasanlage) von im Rohr möglicherweise vorhandenen Unterschieden hinsichtlich der zu erfassenden Messgröße (z. B. Stickstoff-, Stickoxid- und/oder Ammoniakkonzentration) ergeben. Die Messgenauigkeit kann dadurch erhöht werden. Damit lässt sich ein Sensorsignal generieren, welches annähernd die mittlere Konzentration der zu messenden Komponente, z. B. Abgaskomponente zweckmäßig im Hauptstrom, wieder gibt.

Das Merkmal Rohrkonstruktion, Rohr, Sammelrohr und/oder Rohrquerschnitt wie hierin verwendet, ist vorzugsweise nicht auf kreisförmige Querschnitte beschränkt. Vielmehr sind beliebige Querschnittsformen umfasst, wie beispielsweise eine rechteckförmige, mehreckförmige, ovale und/oder unsymmetrische Querschnittsform.

Es ist möglich, dass das mindestens eine Sammelrohr mehrere (z. B. zumindest zwei, drei, vier, fünf, sechs, sieben, acht oder neun) Sammelrohre umfasst. Optional weisen die Sammelrohre jeweils zwei offene Rohrenden und mindestens eine Öffnung zur Entnahme von Fluid aus dem Rohrquerschnitt auf, wobei die mehreren Sammelrohre zweckmäßig in den Rohrquerschnitt ragen. Optional erstrecken sich die mehreren Sammelrohre jeweils über den gesamten Rohrquerschnitt.

Zweckmäßig kann die Rohrkonstruktion die Messeinrichtung auch umfassen. Die Messeinrichtung ist bevorzugt ein Fluidsensor, wie beispielsweise ein Abgassensor, NH₃-Sensor und/oder NOx-Sensor. Dies bietet insbesondere den Vorteil, dass handelsübliche NOx-Sensoren zum Einsatz kommen können.

Das Rohr kann eine Axialrichtung und eine (z. B. orthogonal zur Axialrichtung A orientierte) Radialrichtung aufweisen. Bevorzugt ist der Rohrquerschnitt orthogonal zu der Axialrichtung ausgerichtet. Der Rohrquerschnitt kann z. B. die Form einer Kreisscheibe aufweisen. Der Rohrquerschnitt kann z. B. durch einen Innenumfang des Rohrs begrenzt sein.

Der Sammelraum ist außerhalb des Rohrs angeordnet. Der Sammelraum kann sich z. B. zumindest abschnittsweise entlang eines Außenumfangs des Rohrs erstrecken. Alternativ oder zusätzlich kann der Sammelraum innenseitig durch das Rohr begrenzt werden. Alternativ oder zusätzlich kann der Sammelraum als Ringkammer ausgeführt sein. Alternativ oder zusätzlich kann der Sammelraum sich (z. B. zumindest abschnittsweise) koaxial zum Rohr erstrecken.

Z. B. kann der Sammelraum das Rohr entlang seines Außenumfangs zumindest abschnittsweise, vorzugsweise vollständig konzentrisch, umgeben. Der Sammelraum ist bspw. ein das Rohr konzentrisch umgebendes Außenrohr. Das Rohr und der Sammelraum können z. B. als ein doppelwandiges Rohr ausgeführt sein.

Der Sammelraum kann einen ersten Bereich aufweisen, in dem mindestens eines der Rohrenden fluidisch mit dem Sammelraum verbunden ist, und einen zweiten Bereich (z. B. die weiter unten beschriebene Zusammenführkammer) aufweist, in dem die Messeinrichtung angeordnet ist. Der erste Bereich und der zweite Bereich können in einer Umfangsrichtung des Rohrs zueinander versetzt angeordnet sein.

Die Messeinrichtung kann eine Ausrichtachse (z. B. eine Längs- und/oder Mittelachse) aufweisen. Das mindestens eine Sammelrohr kann eine Längsachse aufweisen, wobei die Ausrichtachse der Messeinrichtung z. B. quer und/oder windschief zu der Längsachse des mindestens einen Sammelrohrs angeordnet ist.

Die Längsachse des Sammelrohrs kann z. B. eine Achse entlang einer größten räumlichen Ausdehnung des Sammelrohrs sein. Die Ausrichtachse der Messeinrichtung kann z. B. eine Achse entlang einer größten räumlichen Ausdehnung der Messeinrichtung sein. Die Längsachse des Sammelrohrs und die Ausrichtachse der Messeinrichtung sind bevorzugt in der Axialrichtung des Rohrs versetzt zueinander angeordnet.

Das mindestens eine Sammelrohr kann mehrere Sammelrohre umfassen, die jeweils eine Längsachse aufweisen und jeweils z. B. quer und/oder windschief zu der Ausrichtachse der Messeinrichtung angeordnet sind. Die Ausrichtachse der Messeinrichtung kann auch z. B. quer und/oder windschief zu dem Rohrquerschnitt angeordnet sein.

Ein erstes der zwei Rohrenden ist an einem ersten Bereich des Rohrquerschnitts mit dem Sammelraum fluidisch verbunden. Ein zweites der zwei Rohrenden ist an einem dem ersten Bereich gegenüberliegenden zweiten Bereich des Rohrquerschnitts mit dem Sammelraum fluidisch verbunden. Bei dem ersten Bereich kann es sich z. B. um einen Innenwandungsabschnitt des Rohrs handeln. Bei dem zweiten Bereich kann es sich bspw. um einen dem Innenwandungsabschnitt gegenüberliegenden weiteren Innenwandungsabschnitt des Rohrs handeln. Es ist denkbar, dass sich das mindestens eine Sammelrohr orthogonal zu einer Längsachse (z. B. zu einer Mittelachse) des Rohrs (12) erstreckt

Z. B. kann sich das mindestens eine Sammelrohr über eine Gesamtbreite des Rohrquerschnitts erstrecken. Das mindestens eine Sammelrohr kann beispielsweise auch durch einen Mittelpunkt des Rohrquerschnitts verlaufen. Es ist aber auch denkbar, dass das mindestens eine Sammelrohr in Bezug auf den Mittelpunkt des Rohrquerschnitts exzentrisch angeordnet ist, also nicht durch den Mittelpunkt des Rohrquerschnitts verläuft.

Die Rohrkonstruktion kann einen Rückführbereich zur Rückführung entnommenen Fluids aus dem Sammelraum in das Rohr aufweisen. Es ist möglich, dass die Messeinrichtung in dem Rückführbereich und/oder benachbart zu dem Rückführbereich angeordnet ist. Alternativ oder zusätzlich ist denkbar, dass die Messeinrichtung sich (z. B. quer) durch den Sammelraum und den Rückführbereich in das Rohr hinein erstreckt

Die Messeinrichtung ist vorzugsweise angeordnet, um in dem Rückführbereich, benachbart zu dem Rückführbereich und/oder im Rohr zu messen.

Der Rückführbereich kann z. B. eine Durchlassöffnung in dem Rohr aufweisen. Ein erster (z. B. breiter und/oder außenliegender) Abschnitt der Messeinrichtung kann in dem Sammelraum angeordnet sein. Optional kann ein zweiter (z. b. schlanker und/oder innenliegender) Abschnitt der Messeinrichtung durch die Durchlassöffnung in das Rohr ragen.

Die Messeinrichtung kann zumindest eine Einlassöffnung aufweisen, über die entnommenes Fluid in einen Messabschnitt (z. B. eine Messkammer) der Messeinrichtung einführbar ist. Alternativ oder zusätzlich kann die Messeinrichtung zumindest eine Auslassöffnung aufweisen, über die entnommenes Fluid in das Rohr rückführbar ist, Bevorzugt weist der erste Abschnitt zumindest die Einlassöffnung auf, über die entnommenes Fluid in einen Messabschnitt der Messeinrichtung einführbar ist und/oder der zweite Abschnitt zumindest die Auslassöffnung auf, über die entnommenes Fluid in das Rohr rückführbar ist.

Optional kann der Rückführbereich einen Spalt aufweisen. Bei dem Spalt handelt es sich bevorzugt um einen sich um die Messeinrichtung erstreckenden Umfangsspalt (z. B. Ringspalt). Über den Spalt kann entnommenes Fluid (z. B. an der Messeinrichtung seitlich vorbei und/oder unter Umgehung der des Messabschnitts der Messeinrichtung) aus dem Sammelraum in das Rohr rückführbar sein.

Bevorzugt ist die Messeinrichtung als Fluidsensor ausgeführt. Der Messbereich (z. B. die Messkammer) wird bevorzugt durch eine Sensorschutzkappe des Fluidsensors begrenzt. Der Fluidsensor kann z. B. ein NOx-Sensor oder ein NH₃-Sensor und/oder allgemein ein Abgassensor sein. Der außenliegende Abschnitt ist bspw. eine außenliegende Hälfte der Messeinrichtung (bevorzugt eine außenliegende Hälfte der Sensorschutzkappe), der innenliegende Abschnitt ist bspw. eine innenliegende Hälfte der Messeinrichtung (bevorzugt eine innenliegende Hälfte der Sensorschutzkappe).

Der Rohrquerschnitt kann einen Rohrdurchmesser aufweisen. Bevorzugt ist der Rohrdurchmesser entlang der Radialrichtung orientiert. Der Sammelraum kann sich entlang einer Axialrichtung des Rohres über eine Länge erstrecken, die mindestens 50%, mindestens 75%, mindestens 100%, mindestens 125% oder mindestens 150% des Rohrdurchmessers entspricht.

Der Sammelraum kann ferner eine Längserstreckung bis zur Messeinrichtung aufweisen. Die Längserstreckung kann mindestens 50%, mindestens 75%, mindestens 100%, mindestens 125% oder mindestens 150% des Rohrdurchmessers entsprechen. Alternativ oder zusätzlich kann der Sammelraum ein lichtes Spaltmaß (z. B. in einer Radialrichtung des Rohrs) aufweisen von höchstens 5%, höchstens 10%, höchstens 15% oder höchstens 20% des Rohrdurchmessers. Alternativ oder zusätzlich kann der Sammelraum schlitzförmig sein.

Das mindestens eine Sammelrohr kann einen Rohrdurchmesser aufweisen, der höchstens 5%, höchstens 10%, höchstens 15% oder höchstens 20% des Rohrdurchmessers des Rohrquerschnitts entspricht.

Der Sammelraum kann eine Zusammenführkammer aufweisen, um entnommenes Fluid zusammenzuführen (z. B. zu mischen und/oder zu homogenisieren) und der Messeinrichtung zuzuführen.

Die Messeinrichtung kann in der Zusammenführkammer angeordnet sein. Alternativ oder zusätzlich kann der Rückführbereich in der Zusammenführkammer angeordnet sein.

Die Zusammenführkammer kann vom Sammelraum (z. B. axial) abstehen. Denkbar ist, dass die Zusammenführkammer axial versetzt zu dem mindestens einen Sammelrohr angeordnet ist.

Es ist denkbar, dass die Zusammenführkammer ein kleineres Fluidaufnahmevolumen aufweist als der Sammelraum. Alternativ oder zusätzlich kann die Zusammenführkammer sich über maximal 30%, 20% oder 10% des Außenumfangs des Rohrs erstrecken.

Optional erstreckt sich der Sammelraum über zumindest 70%, 80% oder 90% oder im Wesentlichen 100% des Außenumfangs des Rohrs.

Bevorzugt ist der Rohrdurchmesser entlang einer Axialrichtung, zumindest über die Längserstreckung des Sammelraums, im Wesentlichen konstant.

Die mindestens eine Öffnung kann (z. B. als Bohrung) in einer Mantelfläche des mindestens einen Sammelrohres ausgeführt sein.

Optional kann die mindestens eine Öffnung mehrere benachbarte Öffnungen umfassen. Die mehreren benachbarten Öffnungen können, in einer Längserstreckungsrichtung des mindestens einen Sammelrohres gesehen, zueinander und (z. B. einzelne der mehreren benachbarten Öffnungen) zu einer Innenwandung des Rohr äquidistant angeordnet sein. Beispielsweise kann das mindestens eine Sammelrohr eine Mehrlochsonde sein.

Das mindestens eine Sammelrohr kann mindestens zwei Sammelrohre aufweisen. Die mindestens zwei Sammelrohre können im Rohrquerschnitt versetzt zueinander angeordnet sein. Die mindestens zwei Sammelrohre können einen (z. B. identischen) Rohrdurchmesser aufweisen. Die zumindest zwei Sammelrohre können (z. B. zwischen ihren Mantelflächen oder zwischen ihren Mittelpunkten) zueinander einen Abstand in einer Axialrichtung des Rohrs aufweisen, der mindestens einen Wert von Iₐ = 1 bis 5 x d (z. B. mindestens 1 bis 3 x d oder mindestens 1 bis 2 x d) aufweist, wobei Iₐ den Abstand angibt und d den Durchmesser eines der Sammelrohre (bspw. den Durchmesser des schmaleren der Sammelrohre). Dies birgt den Vorteil, dass die in Reihen zueinander versetzt und beabstandet zueinander angeordneten Sammelrohre weiterhin einen Fluidfluss an den Sammelrohren vorbei zulassen und eine Versperrung des Rohrs verhindert wird.

Das mindestens eine Sammelrohr kann z. B. mehrere Sammelrohre umfassen. Die mehreren Sammelrohre könne z. B. senkrecht zu einer Hauptstromachse des Fluids angeordnet sein.

Die mehreren Sammelrohre können z. B. in einer Axialrichtung und/oder Radialrichtung des Rohrs versetzt zueinander angeordnet sein.

Die mehreren Sammelrohre erstrecken sich vorzugsweise im Wesentlichen parallel zueinander.

Bevorzugt sind die mehreren Sammelrohre z. B. parallel zueinander versetzt und/oder äquidistant zueinander beabstandet. Z. B. einzelne der mehreren Sammelrohre können äquidistant zu einer Innenwandung des Rohrs angeordnet sein.

Die mehreren Sammelrohre können z. B. in einer Axialrichtung des Rohrs zueinander versetzt (z. B. stufenartig zueinander versetzt) angeordnet sein.

Alternativ oder zusätzlich können die mehreren Sammelrohre, in einer Axialrichtung des Rohrs gesehen, im Wesentlichen V-förmig angeordnet sein, z. B. so, dass der Rohrquerschnitt durch die Sammelrohre zweckmäßig nicht wesentlich versperrt wird und/oder ein durch die Sammelrohre erzeugter Druckverlust vorteilhaft gesenkt werden kann.

Die mehreren Sammelrohre können sich im Wesentlichen parallel zueinander erstrecken.

Es ist denkbar, dass die Öffnungen zueinander und die Sammelrohre zueinander derart beabstandet sind, dass sich ein im Wesentlichen gleichmäßige Verteilung von Öffnungen über den Rohrquerschnitt ergibt.

Ferner ist denkbar, dass die Sammelrohre einen im Wesentlichen gleichen und/oder identischen Durchmesser aufweisen.

Die Erfindung betrifft ferner eine Abgasanlage, aufweisend ein Abgasrohr zum Führen von Abgas einer Brennkraftmaschine. Das Abgasrohr ist fluidisch mit einer Rohrkonstruktion wie hierin offenbart verbunden. Es ist aber auch denkbar, dass das Rohr abschnittsweise einen Teil dieser Abgasanlage bildet.

Die Erfindung betrifft ferner ein Fahrzeug aufweisend eine Rohrkonstruktion oder eine Abgasanlage wie hierin offenbart. Das Fahrzeug kann z. B. ein Wasserfahrzeug (z. B. ein Schiff oder ein Boot), ein Kraftfahrzeug (z. B. ein Personenkraftwagen), ein Nutzfahrzeug (z. B. ein Lastkraftwagen, eine Pistenraupe oder ein Schlepper) oder ein Schienenfahrzeug (z. B. ein Bahnfahrzeug, vorzugsweise Triebfahrzeug) sein.

Bei dem Nutzfahrzeug kann es sich um ein Kraftfahrzeug handeln, das durch seine Bauart und Einrichtung zur Beförderung von Personen, zum Transport von Gütern oder zum Ziehen von Anhängerfahrzeugen ausgelegt ist. Beispielsweise kann es sich bei dem Nutzfahrzeug auch um einen Omnibus und/oder eine Sattelzugmaschine handeln.

Die Erfindung betrifft ferner ein stationäres Aggregat (z. B. einen Generator) aufweisend eine Rohrkonstruktion oder eine Abgasanlage wie hierin offenbart.

Die zuvor beschriebenen bevorzugten Ausführungsbeispiele und Merkmale der Erfindung können zweckmäßig miteinander kombiniert werden. Andere vorteilhafte Weiterbildungen der Erfindung sind in den Unteransprüchen offenbart oder ergeben sich aus der nachstehenden Beschreibung bevorzugter Ausführungsbeispiele der Erfindung in Verbindung mit den beigefügten Figuren.
- Figur 1: zeigt eine Rohrkonstruktion gemäß einem Ausführungsbeispiel der Erfindung (Schnittdarstellung),
- Figur 2: zeigt eine Rohrkonstruktion gemäß dem Ausführungsbeispiel der Figur 1 (perspektivische Darstellung),
- Figur 3: zeigt eine Rohrkonstruktion gemäß dem Ausführungsbeispiel der Figur 1 (Schnittdarstellung),
- Figur 4: zeigt eine ergänzende perspektivische Darstellung einer Rohrkonstruktion gemäß einem Ausführungsbeispiel der Erfindung,
- Figur 5: zeigt eine ergänzende perspektivische Darstellung einer Rohrkonstruktion gemäß einem Ausführungsbeispiel der Erfindung,
- Figur 6: zeigt eine vergrößerte Darstellung insbesondere eines Sammelraums und einer Messeinrichtung einer Rohrkonstruktion gemäß einem Ausführungsbeispiel der Erfindung (Detaildarstellung, Schnittdarstellung), und
- Figur 7: zeigt eine Rohrkonstruktion gemäß dem Ausführungsbeispiel der Figur 6, insbesondere zur Verdeutlichung eines möglichen Strömungsverlaufs (Schnittdarstellung).

Die in den Figuren gezeigten Ausführungsbeispiele stimmen teilweise überein, wobei ähnliche oder identische Teile mit den gleichen Bezugszeichen versehen sind, und zu deren Erläuterung auch auf die Beschreibung anderer Ausführungsbeispiele verwiesen werden kann, um Wiederholungen zu vermeiden.

Figur 1 zeigt eine Rohrkonstruktion 10 gemäß einem Ausführungsbeispiel der Erfindung. Bevorzugt handelt es sich dabei um eine Rohrkonstruktion 10 zur Integration in eine Abgasanlage eines Fahrzeugs (nicht dargestellt). Zur besseren Sichtbarkeit der im Rohr 12 angeordneten Komponenten ist das Rohr 12 geschnitten dargestellt.

Die Rohrkonstruktion 10 umfasst ein Rohr 12 zum Führen eines Fluids. Z. B. ist das Rohr zum Führen eines Abgases einer Brennkraftmaschine des Fahrzeugs ausgebildet. Es ist also denkbar, dass das Rohr 12 der Rohrkonstruktion fluidisch mit einer Abgasanlage (nicht dargestellt) des Fahrzeugs in Verbindung steht oder abschnittsweise einen Teil dieser Abgasanlage bildet.

Das Rohr 12 kann eine Axialrichtung A, eine (z. B. orthogonal zur Axialrichtung A orientierte) Radialrichtung R und eine Umfangsrichtung U aufweisen. Das Rohr kann eine Längsachse L aufweisen.

Das Rohr 12 weist ferner einen Rohrquerschnitt 13 auf. Bevorzugt ist der Rohrquerschnitt 13 normal zu der Axialrichtung A orientiert. Der Rohrquerschnitt kann z. B. die Form einer Kreisscheibe aufweisen. Der Rohrquerschnitt kann z. B. durch einen Innenumfang des Rohrs 12 begrenzt sein.

Die Rohrkonstruktion 10 weist mindestens ein Sammelrohr 14 auf. Es ist möglich, dass die Rohrkonstruktion mehrere, insbesondere zumindest zwei oder drei oder vier oder fünf oder sechs oder sieben oder acht oder neun, Sammelrohre 14 umfasst. In Figur 1 ist ein mögliches Ausführungsbeispiel mit mehreren Sammelrohren 14a-e, nämlich mit fünf Sammelrohren 14a-e, gezeigt.

Die Sammelrohre 14a-e umfassen jeweils zwei (z. B. jeweils an den Enden ihrer jeweiligen Längsachse 15 angeordnete) offene Rohrenden und jeweils mindestens eine Öffnung 16 (z. B. Bohrung) zur Entnahme von Fluid aus dem Rohrquerschnitt 13 (z. B. in einer Mantelfläche des mindestens einen Sammelrohres 14).

Es ist möglich, dass einzelne oder jedes der Sammelrohre 14a-e jeweils mehrere Öffnungen umfassen. In Figur 1 ist ein mögliches Ausführungsbeispiel gezeigt, in dem jedes der Sammelrohre 14a-e jeweils mehrere Öffnungen aufweist, die in Figur 2 beispielhaft für das Sammelrohr 14b mit den Bezugszeichen 16a-f bezeichnet sind. Es ist denkbar, dass auf dem gegenüberliegenden Abschnitt der Mantelfläche des jeweiligen Sammelrohres 14a-e dagegen keine Öffnung angeordnet ist (siehe Figur 4).

Die mehreren benachbarten Öffnungen 16a-f können, in einer Längserstreckungsrichtung des Sammelrohres 14 gesehen, zueinander und (z. B. die erste Öffnung 16a und die letzte Öffnung 16f) zu den Innenwandungen des Rohr 12 äquidistant angeordnet sein.

Die Öffnungen 16a-f können z. B. einen gleichen oder unterschiedlichen Querschnitt auf einem Sammelrohr 14 aufweisen und/oder zweckmäßig gleiche oder unterschiedliche Querschnitte auf jedem Sammelrohr 14 aufweisen.

Die Öffnungen 16a-f können z. B. rund ausgeführt sein, insbesondere als jeweils im Wesentlichen runde, insbesondere kreisförmige, Bohrung. Es ist jedoch auch jede weitere, zweckmä-ßig geeignete Form denkbar, bspw. eine Schlitzform oder eine ovale Form.

Die Sammelrohre 14a-e sind in dem Rohrquerschnitt 13 angeordnet (siehe Figur 2). Beispielsweise ragen die Sammelrohre 14a-e in den Rohrquerschnitt 13. Optional erstrecken sich die Sammelrohre 14a-e über den gesamten Rohrquerschnitt 13.

Die Rohrkonstruktion 10 umfasst ferner einen Sammelraum 18. Der Sammelraum 18 steht fluidisch mit den zwei offenen Rohrenden in Verbindung. Über den Sammelraum 18 ist (z. B. mittels den Sammelrohren 14a-e über die Mehrzahl an Öffnungen 16a-f aus dem Rohrquerschnitt 13) entnommenes Fluid einer Messeinrichtung 20 zuführbar.

Der Sammelraum 18 kann außerhalb des Rohrs 12 angeordnet sein und sich vorzugsweise zumindest abschnittsweise entlang eines Außenumfangs des Rohrs 12 erstrecken. Optional kann der Sammelraum 18 als Ringkammer ausgeführt sein. Ferner kann der Sammelraum 18 innenseitig durch das Rohr 12 begrenzt sein. Ferner kann sich der Sammelraum 18 (z. B. zumindest abschnittsweise) koaxial zum Rohr 12 erstrecken.

Der Sammelraum 18 ist optional eingerichtet, das durch das mindestens eine Sammelrohr 14 entnommene Fluid zu mischen (z. B. zu homogenisieren) und in vermischter Form der Messeinrichtung 20 zuzuführen.

Der Sammelraum 18 kann eine Zusammenführkammer 18.1 aufweisen, um entnommenes Fluid zusammenzuführen (z. B. zu mischen und/oder zu homogenisieren) und der Messeinrichtung 20 zuzuführen.

Die Messeinrichtung 20 kann in der Zusammenführkammer 18.1 angeordnet sein. Alternativ oder zusätzlich kann der Rückführbereich 22 in der Zusammenführkammer 18. 1 angeordnet sein.

Die Zusammenführkammer 18. 1 kann vom Sammelraum 18 (z. B. axial) abstehen. Denkbar ist, dass die Zusammenführkammer 18.1 axial versetzt zu den Sammelrohren 14a-e angeordnet ist.

Es ist denkbar, dass die Zusammenführkammer 18. 1 ein kleineres Fluidaufnahmevolumen aufweist als der Sammelraum 18. Alternativ oder zusätzlich kann die Zusammenführkammer 18.1 sich über maximal 30%, 20% oder 10% des Außenumfangs des Rohrs 12 erstrecken.

Optional erstreckt sich der Sammelraum 18 über zumindest 70%, 80% oder 90% oder im Wesentlichen 100% des Außenumfangs des Rohrs 12.

Beispielsweise kann der Sammelraum 18 einen ersten Bereich aufweist, in dem eines der Rohrenden fluidisch mit dem Sammelraum 18 verbunden ist. Ferner kann der Sammelraum 18 einen zweiten Bereich (z. B. die Zusammenführkammer 18.1) aufweisen, in dem die Messeinrichtung 20 angeordnet ist. Der erste Bereich und der zweite Bereich können in der Umfangsrichtung U des Rohrs 12 zueinander versetzt angeordnet sein.

Insbesondere kann die Messeinrichtung 20 eine Ausrichtachse 21 (z. B. eine Längsachse) umfassen. Bevorzugt können die Sammelrohre 14a-e jeweils eine Längsachse aufweisen, von denen in Figur 1 exemplarisch nur eine Längsachse 15 des Sammelrohrs 14b gezeigt und mit einem Bezugszeichen versehen ist. Die Ausrichtachse 21 der Messeinrichtung 20 kann quer und/oder windschief zu der Längsachse 15 des Sammelrohrs 14b (und z. B. auch quer und/oder windschief zu jeder weiteren der Längsachsen der weiteren Sammelrohre 14a, 14c-e) angeordnet sein.

Es ist denkbar, dass die Längsachse 15 des Sammelrohrs 14c (oder die Längsachse 21 der Messeinrichtung 20) die Achse entlang der größten räumlichen Ausdehnung des Sammelrohrs 14c (oder der Messeinrichtung 20) ist (siehe z. B. Figuren 1 oder 2).

Ein erstes der zwei Rohrenden jedes der Sammelrohre 14a-e kann an einem ersten Bereich des Rohrquerschnitts 13 (z. B. an dem im Figur 1 gezeigten Innenwandungsabschnitt des Rohrs 12) mit dem Sammelraum 18 fluidisch verbunden sein. Alternativ oder zusätzlich kann ein zweites der zwei Rohrenden jedes der Sammelrohre 14a-e an einem dem ersten Bereich gegenüberliegenden zweiten Bereich des Rohrquerschnitts 13 mit dem Sammelraum 18 fluidisch verbunden sein.

Beispielsweise kann sich das mindestens eine Sammelrohr 14 orthogonal zu der Längsachse L des Rohrs 12 erstrecken.

Z. B. können sich die Sammelrohre 14a-e über eine Gesamtbreite des Rohrquerschnitts erstrecken. Einzelne Sammelrohre (wie in Figur 1 exemplarisch das Sammelrohr 14c) können durch einen Mittelpunkt des Rohrquerschnitts13 verlaufen, während andere Sammelrohre (wie in Figur 1 exemplarisch die Sammelrohre 14a, 14b, 14d und 14e) in Bezug auf den Mittelpunkt des Rohrquerschnitts 13 exzentrisch angeordnet sein können, also nicht durch den Mittelpunkt des Rohrquerschnitts 13 verlaufen können.

Bevorzugt weist die Rohrkonstruktion 10 einen Rückführbereich 22 zur Rückführung entnommenen Fluids aus dem Sammelraum 18 in das Rohr 12 auf. Optional ist die Messeinrichtung 20 in dem und/oder benachbart zu dem Rückführbereich 22 angeordnet. Denkbar ist auch, dass sich die Messeinrichtung 20 (z. B. quer) durch den Sammelraum 18 und den Rückführbereich 22 in das Rohr 12 hinein erstreckt.

Der Rückführbereich 22 kann eine Durchlassöffnung 24 in dem Rohr 12 aufweisen. Ein erster (z. B. breiterer außenliegender) Abschnitt 26 der Messeinrichtung 20 kann in dem Sammelraum 18 angeordnet sein. Optional kann ein zweiter (z. B schlankerer, innenliegender) Abschnitt 28 der Messeinrichtung 20 durch die Durchlassöffnung 24 in das Rohr 12 ragen.

Die Messeinrichtung 20 kann zumindest eine Einlassöffnung aufweisen, über die entnommenes Fluid in einen Messabschnitt 30 (z. B. eine Messkammer) der Messeinrichtung 20 einführbar ist. Ferner kann die Messeinrichtung optional zumindest eine Auslassöffnung aufweisen, über die entnommenes Fluid in das Rohr 12 rückführbar ist. Bevorzugt weist der erste Abschnitt 26 zumindest die Einlassöffnung auf, über die entnommenes Fluid in einen Messabschnitt der Messeinrichtung 20 einführbar ist, und/oder der zweite Abschnitt 28 zumindest die Auslassöffnung auf, über die entnommenes Fluid in das Rohr 12 rückführbar ist.

Wie in Figur 7 ersichtlich, kann im Rohrquerschnitt 13 strömendes Fluid, über die Öffnungen der Sammelrohre 14a-e und die jeweils offenen Enden der Sammelrohre 14a-e in den Sammelraum 18 übertreten. Im (z. B. schlitzförmigen) Sammelraum 18 kann es entlang des Außenumfangs des Rohrs 12 zu der Messeinrichtung 20 geführt werden. Durch die Einlassöffnungen des außenliegenden Abschnitts 26 kann das Fluid in den als Messkammer ausgeführten Messabschnitt 30 (siehe Figur 6) übertreten, wo eine Fluidmessung erfolgen kann. Durch die Auslassöffnungen des innenliegenden Abschnitts 28 kann das Fluid anschließend in das Rohr 12 rückgeführt werden.

Der Rückführbereich 22 kann einen Spalt 23 aufweisen (z. B. einen sich um die Messeinrichtung 20 erstreckenden Umfangsspalt). Optional über den Spalt 23 entnommenes Fluid (z. B. an der Messeinrichtung 20 seitlich vorbei und/oder unter Umgehung des Messabschnitts 30 der Messeinrichtung 20) aus dem Sammelraum 18 in das Rohr 12 rückführbar sein. Die Messeinrichtung 20 liegt bevorzugt nicht an Wandabschnitten der Durchlassöffnung 24 an.

Beispielsweise kann der Spalt 23 zwischen dem zweiten Abschnitt 28 und einem Wandabschnitt des Rohrs 12 angeordnet sein, der die Durchlassöffnung 24 aufweist (siehe Fig. 6).

Bevorzugt ist der außenliegende Abschnitt 26 ein außenliegender Abschnitt 26 einer Sensorschutzkappe. Bevorzugt ist der innenliegende Abschnitt 28 ein innenliegender Abschnitt 28 der Sensorschutzkappe.

Wie Figur 3 zeigt, kann der Rohrquerschnitt 13 einen Rohrdurchmesser D aufweisen. Der Sammelraum 18 kann sich entlang einer Axialrichtung A des Rohres 12 über eine Länge erstrecken, die mindestens 50%, mindestens 75%, mindestens 100%, mindestens 125% oder mindestens 150% des Rohrdurchmessers D entspricht.

Optional kann der Sammelraum 18 eine Längserstreckung bis zur Messeinrichtung 20 aufweisen, die mindestens 50%, mindestens 75%, mindestens 100%, mindestens 125% oder mindestens 150% des Rohrdurchmessers D entspricht. Vorzugsweise weist der Sammelraum 18 ein lichtes Spaltmaß 25 (z. B. in einer Radialrichtung des Rohrs 12) von höchstens 5%, höchstens 10%, höchstens 15% oder höchstens 20% des Rohrdurchmessers D auf.

Optional können die Sammelrohr 14a-e jeweils einen Rohrdurchmesser d aufweisen, von denen in Figur 3 exemplarisch der Rohrdurchmesser d des mittleren Sammelrohrs 14c gezeigt ist. Bevorzugt weisen alle Sammelrohre 14a-e den gleichen Rohrdurchmesser d auf. Der Rohrdurchmesser d der Sammelrohre 14a-e kann höchstens 5%, höchstens 10%, höchstens 15% oder höchstens 20% des Rohrdurchmessers D des Rohrquerschnitts 13 entsprechen.

Die Sammelrohre 14a-e können in einer Radialrichtung R des Rohrs 12 versetzt zueinander angeordnet sein. Bevorzugt erstrecken sich die Sammelrohre 14a-e parallel zueinander. Optional sind die Sammelrohre 14a-e äquidistant zueinander und zu einer Innenwandung des Rohrs 12 beabstandet angeordnet. Optional können die mehreren Sammelrohre 14a-e in einer Axialrichtung A des Rohrs 12 zueinander versetzt (z. B. stufenartig zueinander versetzt) angeordnet sein (siehe z. B. Figur 4). Es ist denkbar, dass die Sammelrohre 14a-e in Axialrichtung A gesehen, eine Gitterstruktur ausbilden (siehe Figur 5).

Denkbar ist, dass die Sammelrohre 14a-e einen (z. B. identischen) Rohrdurchmesser d aufweisen und zueinander einen Abstand Iₐ in der Axialrichtung A des Rohrs 12 aufweisen, der mindestens einen Wert von Iₐ = 1 bis 5 x d (z. B. Iₐ = 1 bis 3 x d oder Iₐ = 1 bis 2 x d) aufweist.

Die Erfindung ist nicht auf die oben beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Darüber hinaus beansprucht die Erfindung auch Schutz für den Gegenstand und die Merkmale der Unteransprüche unabhängig von den in Bezug genommenen Merkmalen und Ansprüchen.

### Bezugszeichenliste

- 10: Rohrkonstruktion
- 12: Rohr
- 13: Rohrquerschnitt
- 14: Sammelrohr
- 14a-e: Sammelrohre
- 15: Längsachse des Sammelrohrs
- 16: Öffnung
- 16a-f: Öffnungen
- 18: Sammelraum
- 18.1: Zusammenführkammer
- 20: Messeinrichtung
- 21: Ausrichtachse der Messeinrichtung
- 22: Rückführbereich
- 23: Spalt
- 24: Durchlassöffnung
- 25: lichtes Spaltmaß
- 26: radial außenliegender Abschnitt
- 28: radial innenliegender Abschnitt
- 30: Messkammer

- A: Axialrichtung des Rohrs
- L: Längsachse des Rohrs
- Iₐ: Abstand in Axialrichtung
- R: Radialrichtung des Rohrs
- U: Umfangsrichtung des Rohrs

## Patentansprüche

1. Rohrkonstruktion (10), vorzugsweise zur Integration in eine Abgasanlage eines Fahrzeugs, aufweisend:
ein Rohr (12) zum Führen eines Fluids, vorzugsweise zum Führen eines Abgases einer Brennkraftmaschine, wobei das Rohr (12) einen Rohrquerschnitt (13) aufweist; und
mindestens ein Sammelrohr (14), wobei das mindestens eine Sammelrohr (14) in dem Rohrquerschnitt (13) angeordnet ist und zwei offene Rohrenden und mindestens eine Öffnung (16) zur Entnahme von Fluid aus dem Rohrquerschnitt (13) aufweist und vorzugsweise sich über den gesamten Rohrquerschnitt (13) erstreckt, und
einen Sammelraum (18), der fluidisch mit den zwei offenen Rohrenden verbunden ist und über den entnommenes Fluid einer Messeinrichtung (20) zuführbar ist, **dadurch gekennzeichnet, dass** der Sammelraum (18) außerhalb des Rohrs (12) angeordnet ist und ein erstes der zwei Rohrenden an einem ersten Bereich des Rohrquerschnitts (13) mit dem Sammelraum (18) fluidisch verbunden ist und ein zweites der zwei Rohrenden an einem dem ersten Bereich gegenüberliegenden zweiten Bereich des Rohrquerschnitts (13) mit dem Sammelraum (18) fluidisch verbunden ist.

2. Rohrkonstruktion (10) nach Anspruch 1, **dadurch gekennzeichnet, dass** der Sammelraum (18)
sich zumindest abschnittsweise entlang eines Außenumfangs des Rohrs (12) erstreckt;
innenseitig durch das Rohr (12) begrenzt wird;
als Ringkammer ausgeführt ist; und/oder
sich zumindest abschnittsweise koaxial zum Rohr (12) erstreckt.

3. Rohrkonstruktion (10) nach einem der vorhergehenden Ansprüche, **dadurch gekennzeichnet, dass** der Sammelraum (18) eingerichtet ist, um entnommenes Fluid zu mischen und/oder zu homogenisieren und der Messeinrichtung (20) zuzuführen.

4. Rohrkonstruktion (10) nach einem der vorhergehenden Ansprüche, **dadurch gekennzeichnet, dass** der Sammelraum (18) einen ersten Bereich aufweist, in dem mindestens eines der Rohrenden fluidisch mit dem Sammelraum (18) verbunden ist, und einen zweiten Bereich aufweist, in dem die Messeinrichtung (20) angeordnet ist, wobei der erste Bereich und der zweite Bereich in einer Umfangsrichtung (U) des Rohrs (12) zueinander versetzt angeordnet sind.

5. Rohrkonstruktion (10) nach einem der vorhergehenden Ansprüche, **dadurch gekennzeichnet, dass** die Messeinrichtung (20) eine Ausrichtachse (21), vorzugsweise eine Längsachse, aufweist und das mindestens eine Sammelrohr (14) eine Längsachse (15) aufweist, wobei die Ausrichtachse (21) der Messeinrichtung (20) quer und/oder windschief zu der Längsachse (15) des mindestens einen Sammelrohrs (14) angeordnet ist.

6. Rohrkonstruktion (10) nach einem der vorhergehenden Ansprüche, **dadurch gekennzeichnet, dass** sich das mindestens eine Sammelrohr (14) orthogonal zu einer Längsachse (L) des Rohrs (12) erstreckt.

7. Rohrkonstruktion (10) nach einem der vorhergehenden Ansprüche, **gekennzeichnet durch** einen Rückführbereich (22) zur Rückführung entnommenen Fluids aus dem Sammelraum (18) in das Rohr (12).

8. Rohrkonstruktion (10) nach Anspruch 7, **dadurch gekennzeichnet, dass** die Messeinrichtung (20)
in dem und/oder benachbart zu dem Rückführbereich (22) angeordnet ist; und/oder
sich durch den Sammelraum (18) und den Rückführbereich (22) in das Rohr (12) hinein erstreckt.

9. Rohrkonstruktion (10) nach einem der Ansprüche 7 oder 8, **dadurch gekennzeichnet, dass** der Rückführbereich (22) eine Durchlassöffnung (24) in dem Rohr (12) aufweist, wobei ein erster, vorzugsweise außenliegender, Abschnitt (26) der Messeinrichtung (20) in dem Sammelraum (18) angeordnet ist und ein zweiter, vorzugsweise innenliegender, Abschnitt (28) der Messeinrichtung (20) durch die Durchlassöffnung (24) in das Rohr (12) ragt.

10. Rohrkonstruktion (10) nach einem der vorhergehenden Ansprüche, **dadurch gekennzeichnet, dass** die Messeinrichtung (20) zumindest eine Einlassöffnung aufweist, über die entnommenes Fluid in einen Messabschnitt der Messeinrichtung (20) einführbar ist und/oder zumindest eine Auslassöffnung aufweist, über die entnommenes Fluid in das Rohr (12) rückführbar ist.

11. Rohrkonstruktion (10) nach einem der Ansprüche 7 bis 10, **dadurch gekennzeichnet, dass** der Rückführbereich (22) einen Spalt (23), vorzugsweise einen sich um die Messeinrichtung (20) erstreckenden Umfangsspalt, aufweist, über den entnommenes Fluid, vorzugsweise an der Messeinrichtung (20) seitlich vorbei und/oder unter Umgehung des Messabschnitts der Messeinrichtung (20), aus dem Sammelraum (18) in das Rohr (12) rückführbar ist.

12. Rohrkonstruktion (10) nach einem der vorhergehenden Ansprüche, **dadurch gekennzeichnet, dass** der Rohrquerschnitt (13) einen Rohrdurchmesser (D) aufweist, wobei sich der Sammelraum (18) entlang einer Axialrichtung (A) des Rohres (12) über eine Länge erstreckt, die mindestens 50%, mindestens 75%, mindestens 100%, mindestens 125% oder mindestens 150% des Rohrdurchmessers (D) entspricht.

13. Rohrkonstruktion (10) nach einem der vorhergehenden Ansprüche, **dadurch gekennzeichnet, dass** der Rohrquerschnitt (13) einen Rohrdurchmesser (D) aufweist und der Sammelraum (18)
eine Längserstreckung bis zur Messeinrichtung (20) aufweist, die mindestens 50%, mindestens 75%, mindestens 100%, mindestens 125% oder mindestens 150% des Rohrdurchmessers (D) entspricht; und/oder
ein lichtes Spaltmaß (25), vorzugsweise in einer Radialrichtung (R) des Rohrs (12), von höchstens 5%, höchstens 10%, höchstens 15% oder höchstens 20% des Rohrdurchmessers (D) aufweist.

14. Rohrkonstruktion (10) nach einem der vorhergehenden Ansprüche, **dadurch gekennzeichnet, dass** der Sammelraum (18) eine Zusammenführkammer (18.1) aufweist, um entnommenes Fluid zusammenzuführen und der Messeinrichtung (20) zuzuführen.

15. Rohrkonstruktion (10) nach Anspruch 14, **dadurch gekennzeichnet, dass** die Messeinrichtung (20) und/oder der Rückführbereich (22) in der Zusammenführkammer (18.1) angeordnet ist.

16. Rohrkonstruktion (10) nach Anspruch 14 oder 15, **dadurch gekennzeichnet, dass** die Zusammenführkammer (18.1)
vom Sammelraum (18) absteht;
ein kleineres Fluidaufnahmevolumen aufweist als der Sammelraum (18); und/oder
sich über maximal 30%, 20% oder 10% des Außenumfangs des Rohrs (12) erstreckt.

17. Rohrkonstruktion (10) nach einem der vorhergehenden Ansprüche, **dadurch gekennzeichnet, dass** der Sammelraum (18) sich über zumindest 70%, 80% oder 90% oder im Wesentlichen 100% des Außenumfangs des Rohrs (12) erstreckt.

18. Rohrkonstruktion (10) nach einem der vorhergehenden Ansprüche, **dadurch gekennzeichnet, dass** das mindestens eine Sammelrohr (14) einen Rohrdurchmesser (d) aufweist und der Rohrquerschnitt (13) einen Rohrdurchmesser (D) aufweist, wobei der Rohrdurchmesser (d) des mindestens einen Sammelrohrs (14) höchstens 5%, höchstens 10%, höchstens 15% oder höchstens 20% des Rohrdurchmessers (D) des Rohrquerschnitts (13) entspricht.

19. Rohrkonstruktion (10) nach einem der vorhergehenden Ansprüche, **dadurch gekennzeichnet, dass** die mindestens eine Öffnung (16)
in einer Mantelfläche des mindestens einen Sammelrohres (14) ausgeführt ist, vorzugsweise als Bohrung in der Mantelfläche; und/oder
mehrere benachbarte Öffnungen (16a-f) umfasst, wobei die mehreren benachbarten Öffnungen, in einer Längserstreckungsrichtung des mindestens einen Sammelrohres (14) gesehen, zueinander und zu einer Innenwandung des Rohr (12) äquidistant angeordnet sind.

20. Rohrkonstruktion (10) nach einem der vorhergehenden Ansprüche, **dadurch gekennzeichnet, dass** das mindestens eine Sammelrohr (14) mindestens zwei Sammelrohre (14a-e) aufweist, wobei die mindestens zwei Sammelrohre (14a-e) im Rohrquerschnitt (12) versetzt zueinander angeordnet sind, einen Rohrdurchmesser (d) aufweisen und zueinander einen Abstand (Iₐ) in einer Axialrichtung (A) des Rohrs (12) aufweisen, der mindestens einen Wert von Iₐ = 1 bis 5 x d, vorzugsweise mindestens einen Wert von Iₐ = 1 bis 3 x d oder mindestens einen Wert von Iₐ = 1 bis 2 x d, aufweist.

21. Rohrkonstruktion (10) nach einem der vorhergehenden Ansprüche, **dadurch gekennzeichnet, dass** das mindestens eine Sammelrohr (14) mehrere Sammelrohre (14a-e) umfasst, wobei die mehreren Sammelrohre (14a-e)
in einer Radialrichtung (R) des Rohrs (12) versetzt zueinander angeordnet sind, vorzugsweise parallel zueinander versetzt und/oder äquidistant zueinander und zu einer Innenwandung des Rohrs (12) beabstandet angeordnet sind;
in einer Axialrichtung (A) des Rohrs (12) versetzt zueinander angeordnet sind, vorzugsweise stufenartig zueinander versetzt angeordnet sind;
in einer Axialrichtung (A) des Rohrs (12) gesehen, V-förmig angeordnet sind, und/oder
die mehreren Sammelrohre (14a-e) sich parallel zueinander erstrecken.

22. Abgasanlage, aufweisend ein Abgasrohr zum Führen von Abgas einer Brennkraftmaschine, wobei das Abgasrohr fluidisch mit einer Rohrkonstruktion (10) nach einem der vorhergehenden Ansprüche verbunden ist.

23. Fahrzeug oder stationäres Aggregat, aufweisend eine Rohrkonstruktion (10) nach einem der Ansprüche 1 bis 21 oder eine Abgasanlage nach Anspruch 22.

24. Fahrzeug oder stationäres Aggregat nach Anspruch 23, wobei das Fahrzeug ein Wasserfahrzeug, Kraftfahrzeug, Nutzfahrzeug oder Schienenfahrzeug ist oder das stationäre Aggregat ein Generator ist.

## Claims

1. Pipe construction (10), preferably for integration into an exhaust system of a vehicle, comprising:
a pipe (12) for guiding a fluid, preferably for guiding an exhaust gas of an internal combustion engine, wherein the pipe (12) comprises a pipe cross-section (13); and
at least one collecting pipe (14), wherein the at least one collecting pipe (14) is arranged in the pipe cross-section (13) and comprises two open pipe ends and at least one opening (16) for extracting fluid from the pipe cross-section (13) and preferably extends over the entire pipe cross-section (13), and
a collection chamber (18) which is fluidically connected to the two open pipe ends and via which extracted fluid can be supplied to a measuring device (20), **characterized in that** the collection chamber (18) is arranged outside the pipe (12) and a first of the two pipe ends is fluidically connected to the collection chamber (18) at a first region of the pipe cross section (13), and a second of the two pipe ends is fluidically connected to the collection chamber (18) at a second region of the pipe cross section (13), which is located opposite the first region.

2. Pipe construction (10) according to claim 1, **characterized in that** the collection chamber (18)
extends at least in sections along an outer circumference of the pipe (12);
is bounded on the inside by the pipe (12);
is designed as an annular chamber; and/or
extends at least in sections coaxially to the pipe (12).

3. Pipe construction (10) according to one of the preceding claims, **characterized in that** the collection chamber (18) is configured to mix and/or homogenize extracted fluid and to supply it to the measuring device (20).

4. Pipe construction (10) according to one of the preceding claims, **characterized in that** the collection chamber (18) comprises a first region, in which at least one of the pipe ends is fluidically connected to the collection chamber (18) and comprises a second area in which the measuring device (20) is arranged, wherein the first area and the second area are arranged offset to one another in a circumferential direction (U) of the pipe (12).

5. Pipe construction (10) according to one of the preceding claims, **characterized in that** the measuring device (20) comprises an alignment axis (21), preferably a longitudinal axis, and the at least one collecting pipe (14) comprises a longitudinal axis (15), wherein the alignment axis (21) of the measuring device (20) is arranged transversely and/or skew to the longitudinal axis (15) of the at least one collecting pipe (14).

6. Pipe construction (10) according to one of the preceding claims, **characterized in that** the at least one collecting pipe (14) extends orthogonally to a longitudinal axis (L) of the pipe (12).

7. Pipe construction (10) according to one of the preceding claims, **characterized by** a return region (22) for returning extracted fluid from the collection chamber (18) into the pipe (12).

8. Pipe construction (10) according to claim 7, **characterized in that** the measuring device (20)
is arranged in and/or adjacent to the return region (22); and/or
extends into the pipe (12) through the collection chamber (18) and the return region (22).

9. Pipe structure (10) according to one of claims 7 or 8, **characterized in that** the return region (22) comprises a passage opening (24) in the pipe (12), wherein a first, preferably externally arranged, section (26) of the measuring device (20) is arranged in the collection chamber (18) and a second, preferably internally arranged, section (28) of the measuring device (20) extends through the passage opening (24) into the pipe (12).

10. Pipe construction (10) according to one of the preceding claims, **characterized in that** the measuring device (20) comprises at least one inlet opening via which extracted fluid can be introduced into a measuring section of the measuring device (20) and/or at least one outlet opening via which extracted fluid can be returned to the pipe (12).

11. Pipe construction (10) according to one of claims 7 to 10, **characterized in that** the return region (22) comprises a gap (23), preferably a circumferential gap extending around the measuring device (20), via which extracted fluid can be returned from the collection chamber (18) into the pipe (12), preferably laterally past the measuring device (20) and/or bypassing the measuring section of the measuring device (20).

12. Pipe construction (10) according to one of the preceding claims, **characterized in that** the pipe cross section (13) comprises a pipe diameter (D), wherein the collection chamber (18) extends along an axial direction (A) of the pipe (12) over a length which corresponds to at least 50%, at least 75%, at least 100%, at least 125% or at least 150% of the pipe diameter (D).

13. Pipe construction (10) according to one of the preceding claims, **characterized in that** the pipe cross section (13) comprises a pipe diameter (D) and the collection chamber (18)
comprises a longitudinal extend up to the measuring device (20), which corresponds to at least 50%, at least 75%, at least 100%, at least 125% or at least 150% of the pipe diameter (D); and/or
comprising a clear gap dimension (25), preferably in a radial direction (R) of the pipe (12), of at most 5%, at most 10%, at most 15% or at most 20% of the pipe diameter (D).

14. Pipe construction (10) according to one of the preceding claims, **characterized in that** the collection chamber (18) comprises a merging chamber (18.1) to merge extracted fluid and supplying it to the measuring device (20).

15. Pipe construction (10) according to claim 14, **characterized in that** the measuring device (20) and/or the return region (22) is arranged in the merging chamber (18.1).

16. Pipe construction (10) according to claim 14 or 15, **characterized in that** the merging chamber (18.1)
protrudes from the collection chamber (18);
comprises a smaller fluid receiving volume than the collection chamber (18); and/or
extends over a maximum of 30%, 20% or 10% of the outer circumference of the pipe (12).

17. Pipe construction (10) according to any of the preceding claims, **characterized in that** the collection chamber (18) extends over at least 70%, 80% or 90% or essentially 100% of the outer circumference of the pipe (12).

18. Pipe construction (10) according to one of the preceding claims, **characterized in that** the at least one collecting pipe (14) comprises a pipe diameter (d) and the pipe cross-section (13) comprises a pipe diameter (D) wherein the pipe diameter (d) of the at least one collecting pipe (14) corresponds to at most 5%, at most 10%, at most 15% or at most 20% of the pipe diameter (D) of the pipe cross section (13).

19. Pipe construction (10) according to one of the preceding claims, **characterized in that** the at least one opening (16)
is formed in a lateral surface of the at least one collecting pipe (14), preferably as a bore in the lateral surface; and/or
comprises a plurality of adjacent openings (16a-f), wherein the plurality of adjacent openings, viewed in a longitudinal direction of the at least one collecting pipe (14), are arranged equidistantly relative to one another and to an inner wall of the pipe (12).

20. Pipe construction (10) according to one of the preceding claims, **characterized in that** the at least one collecting pipe (14) comprises at least two collecting pipes (14a-e), wherein the at least two collecting pipes (14a-e) are arranged offset to one another in the pipe cross-section (12), comprise a pipe diameter (d) and are spaced apart from one another by a distance (Iₐ) in an axial direction (A) of the pipe (12), which comprises at least one value of Iₐ = 1 to 5 x d, preferably at least one value of Iₐ = 1 to 3 x d or at least one value of Iₐ = 1 to 2 x d.

21. Pipe construction (10) according to any of the preceding claims, **characterized in that** the at least one collecting pipe (14) comprises a plurality of collecting pipes (14a-e), wherein the plurality of collecting pipes (14a-e)
are arranged offset from one another in a radial direction (R) of the pipe (12), preferably offset parallel to one another and/or arranged equidistantly from one another and spaced apart from an inner wall of the pipe (12);
are arranged offset from one another in an axial direction (A) of the pipe (12), are preferably arranged offset from one another in a stepped manner;
are arranged in a V-shaped manner as viewed in an axial direction (A) of the pipe (12), and/or
the plurality of collecting pipes (14a-e) extend parallel to one another.

22. Exhaust system comprising an exhaust pipe for guiding exhaust gas of an internal combustion engine, wherein the exhaust pipe is fluidically connected to a pipe construction (10) according to one of the preceding claims.

23. Vehicle or stationary aggregate comprising a pipe construction (10) according to one of the claims 1 to 21 or an exhaust system according to claim 22.

24. Vehicle or stationary aggregate according to claim 23, wherein the vehicle is a water-vehicle, motor vehicle, commercial vehicle or rail vehicle or the stationary unit is a generator.

## Revendications

1. Une construction tubulaire (10), de préférence pour une intégration dans un système d'échappement d'un véhicule, comprenant :
un tube (12) pour guider un fluide, de préférence pour guider un gaz d'échappement d'un moteur à combustion interne, le tube (12) présentant une section transversale de tube (13) ; et
au moins un tube collecteur (14), ledit au moins un tube collecteur (14) étant agencé dans la section transversale (13) du tube et présentant deux extrémités de tube ouvertes et au moins une ouverture (16) pour le prélèvement de fluide dans la section transversale (13) du tube et s'étendant de préférence sur toute la section transversale (13) du tube, et
une chambre de collecte (18) qui est reliée fluidiquement aux deux extrémités ouvertes du tube et par laquelle le fluide prélevé est apte à être amené à un dispositif de mesure (20), **caractérisée en ce que** la chambre de collecte (18) est agencée à l'extérieur du tube (12) et **en ce qu'**une première des deux extrémités du tube est reliée fluidiquement à la chambre de collecte (18) au niveau d'une première zone de la section transversale (13) du tube et qu'une deuxième des deux extrémités du tube est reliée fluidiquement à la chambre de collecte (18) au niveau d'une deuxième zone de la section transversale (13) du tube opposée à la première zone.

2. La construction tubulaire (10) selon la revendication 1, **caractérisée en ce que** la chambre de collecte (18)
s'étend au moins par sections le long d'une périphérie extérieure du tube (12) ;
est délimitée du côté intérieur par le tube (12) ;
est réalisée sous forme de chambre annulaire ; et/ou
s'étend au moins par sections coaxialement au tube (12).

3. La construction tubulaire (10) selon l'une des revendications précédentes, **caractérisée en ce que** la chambre de collecte (18) est aménagée pour mélanger et/ou homogénéiser le fluide prélevé et l'amener au dispositif de mesure (20).

4. La construction tubulaire (10) selon l'une des revendications précédentes, **caractérisée en ce que** la chambre de collecte (18) présente une première zone dans laquelle au moins l'une des extrémités du tube est reliée fluidiquement à la chambre de collecte (18), et une deuxième zone dans laquelle est agencé le dispositif de mesure (20), la première zone et la deuxième zone étant décalées l'une par rapport à l'autre dans une direction circonférentielle (U) du tube (12).

5. La construction tubulaire (10) selon l'une des revendications précédentes, **caractérisée en ce que** le dispositif de mesure (20) présente un axe d'alignement (21), de préférence un axe longitudinal, et **en ce que** ledit au moins un tube collecteur (14) présente un axe longitudinal (15), l'axe d'alignement (21) du dispositif de mesure (20) étant agencé transversalement et/ou en biais par rapport à l'axe longitudinal (15) dudit au moins un tube collecteur (14).

6. La construction tubulaire (10) selon l'une des revendications précédentes, **caractérisée en ce que** ledit au moins un tube collecteur (14) s'étend orthogonalement à un axe longitudinal (L) du tube (12).

7. La construction tubulaire (10) selon l'une des revendications précédentes, **caractérisée par** une zone de recirculation (22) pour renvoyer le fluide prélevé de la chambre de collecte (18) dans le tube (12).

8. La construction tubulaire (10) selon la revendication 7, **caractérisée en ce que** le dispositif de mesure (20)
est agencé dans et/ou au voisinage de la zone de recirculation (22) ; et/ou
s'étend à l'intérieur du tube (12) à travers la chambre de collecte (18) et la zone de recirculation (22).

9. La construction tubulaire (10) selon l'une des revendications 7 ou 8, **caractérisée en ce que** la zone de recirculation (22) présente une ouverture de passage (24) dans le tube (12), une première partie (26), de préférence extérieure, du dispositif de mesure (20) étant agencée dans la chambre de collecte (18) et une deuxième partie (28), de préférence intérieure, du dispositif de mesure (20) faisant saillie dans le tube (12) à travers l'ouverture de passage (24).

10. La construction tubulaire (10) selon l'une des revendications précédentes, **caractérisée en ce que** le dispositif de mesure (20) présente au moins une ouverture d'entrée par laquelle le fluide prélevé est apte à être introduit dans une partie de mesure du dispositif de mesure (20) et/ou présente au moins une ouverture de sortie par laquelle le fluide prélevé est apte à être renvoyé dans le tube (12).

11. La construction tubulaire (10) selon l'une des revendications 7 à 10, **caractérisée en ce que** la zone de recirculation (22) présente une fente (23), de préférence une fente périphérique s'étendant autour du dispositif de mesure (20), par laquelle le fluide prélevé est apte à être renvoyé de la chambre de collecte (18) dans le tube (12), de préférence en passant latéralement devant le dispositif de mesure (20) et/ou en contournant la partie de mesure du dispositif de mesure (20).

12. La construction tubulaire (10) selon l'une des revendications précédentes, **caractérisée en ce que** la section transversale (13) du tube présente un diamètre de tube (D), la chambre de collecte (18) s'étendant le long d'une direction axiale (A) du tube (12) sur une longueur qui correspond à au moins 50%, au moins 75%, au moins 100%, au moins 125% ou au moins 150% du diamètre de tube (D).

13. La construction tubulaire (10) selon l'une des revendications précédentes, **caractérisée en ce que** la section transversale (13) du tube présente un diamètre de tube (D) et **en ce que** la chambre de collecte (18) présente une extension longitudinale jusqu'au dispositif de mesure (20) qui correspond à au moins 50%, au moins 75%, au moins 100%, au moins 125% ou au moins 150% du diamètre de tube (D) ; et/ou
présente une dimension de fente libre (25), de préférence dans une direction radiale (R) du tube (12), d'au plus 5%, au plus 10%, au plus 15% ou au plus 20% du diamètre du tube (D).

14. La construction tubulaire (10) selon l'une des revendications précédentes, **caractérisée en ce que** la chambre de collecte (18) présente une chambre de regroupement (18.1) pour rassembler le fluide prélevé et l'amener au dispositif de mesure (20).

15. La construction tubulaire (10) selon la revendication 14, **caractérisée en ce que** le dispositif de mesure (20) et/ou la zone de recirculation (22) sont agencés dans la chambre de regroupement (18.1).

16. La construction tubulaire (10) selon la revendication 14 ou la revendication 15, **caractérisée en ce que** la chambre de regroupement (18.1) s'écarte de la chambre de collecte (18) ;
présente un volume d'absorption de fluide inférieur à celui de la chambre de collecte (18) ; et/ou
s'étend au maximum sur 30%, 20% ou 10% de la circonférence extérieure du tube (12).

17. La construction tubulaire (10) selon l'une des revendications précédentes, **caractérisée en ce que** la chambre de collecte (18) s'étend sur au moins 70%, 80% ou 90% ou sensiblement 100% de la périphérie extérieure du tube (12).

18. La construction tubulaire (10) selon l'une des revendications précédentes, **caractérisée en ce que** ledit au moins un tube collecteur (14) présente un diamètre de tube (d), et la section transversale de tube (13) présente un diamètre de tube (D), le diamètre de tube (d) dudit au moins un tube collecteur (14) correspondant à au plus 5%, au plus 10%, au plus 15% ou au plus 20% du diamètre de tube (D) de la section transversale de tube (13).

19. La construction tubulaire (10) selon l'une des revendications précédentes, **caractérisée en ce que** ladite au moins une ouverture (16)
est réalisée dans une surface d'enveloppe dudit au moins un tube collecteur (14), de préférence sous la forme d'un alésage dans la surface d'enveloppe ; et/ou
comprend une pluralité d'ouvertures adjacentes (16a-f), les ouvertures de la pluralité d'ouvertures adjacentes étant, vues dans une direction d'extension longitudinale dudit au moins un tube collecteur (14), aménagées de façon équidistante les unes des autres et d'une paroi interne du tube (12).

20. La construction tubulaire (10) selon l'une des revendications précédentes, **caractérisée en ce que** ledit au moins un tube collecteur (14) présente au moins deux tubes collecteurs (14a-e), lesdits au moins deux tubes collecteurs (14a-e) étant agencés de manière décalée les uns par rapport aux autres dans la section transversale (12) du tube, présentent un diamètre de tube (d) et présentent l'un par rapport à l'autre une distance (Iₐ) dans une direction axiale (A) du tube (12), qui présente au moins une valeur de Iₐ = 1 à 5 x d, de préférence au moins une valeur de Iₐ = 1 à 3 x d ou au moins une valeur de Iₐ = 1 à 2 x d.

21. La construction tubulaire (10) selon l'une des revendications précédentes, **caractérisée en ce que** ledit au moins un tube collecteur (14) comprend une pluralité de tubes collecteurs (14a-e), les tubes collecteurs de ladite pluralité de tubes collecteurs (14a-e)
étant décalés les uns par rapport aux autres dans une direction radiale (R) du tube (12), de préférence décalés parallèlement les uns par rapport aux autres et/ou équidistants les uns des autres et espacés d'une paroi interne du tube (12) ;
étant décalés les uns par rapport aux autres dans une direction axiale (A) du tube (12), de préférence étant décalés les uns par rapport aux autres de manière étagée ;
étant agencés en forme de V, vu dans une direction axiale (A) du tube (12), et/ou
les tubes collecteurs de la pluralité de tubes collecteurs (14a-e) s'étendant parallèlement les uns aux autres.

22. Un système d'échappement comprenant un tuyau d'échappement pour guider les gaz d'échappement d'un moteur à combustion interne, le tuyau d'échappement étant relié de manière fluidique à une construction tubulaire (10) selon l'une des revendications précédentes.

23. Un véhicule ou groupe stationnaire comprenant une construction tubulaire (10) selon l'une des revendications 1 à 21 ou un système d'échappement selon la revendication 22.

24. Le véhicule ou groupe stationnaire selon la revendication 23, dans lequel le véhicule est un bateau, un véhicule automobile, un véhicule utilitaire ou un véhicule ferroviaire ou le groupe stationnaire est un générateur.
